# EUROPÄISCHE PATENTSCHRIFT

(11) **EP 0 561 186 B1**
(45) Veröffentlichungstag und Bekanntmachung des Hinweises auf die Patenterteilung: **11.10.1995**
(21) Anmeldenummer: 93102920.1
(22) Anmeldetag: 25.02.1993
(51) Int. Cl.: B24B 47/22

(54) **Verfahren zum Formschleifen des Umfangs eines Brillenglases**
Method for shape grinding of the periphery of a spectacle glass
Procédé pour le moulage de forme du contour d'un verre de lunettes

(30) Priorität: 19.03.1992 DE 4208835
(43) Veröffentlichungstag der Anmeldung: 22.09.1993
(73) Patentinhaber: Wernicke & Co. GmbH, 40231 Düsseldorf (DE)
(72) Erfinder:
(74) Vertreter: Rehders, Jochen, Dipl.-Ing.

(56) Entgegenhaltungen:
- EP-A- 0 433 114
- DE-A- 3 842 601

## Beschreibung

Die Erfindung betrifft ein Verfahren zum Formschleifen des Umfangs eines Brillenglases und zum Abtasten der Raumkurve und der Dicke des formgeschliffenen Brillenglasumfangs.

In der deutschen Patentschrift 38 42 601 derselben Anmelderin ist eine rechnergesteuerte Brillenglasrandschleifmaschine mit das Brillenglas zwischen sich haltenden Halbwellen und einer den Glasumfang bearbeitenden Umfangschleifscheibe sowie mit einem das Brillenglas in Nähe seines Umfangs bezüglich der Raumkurve und der Glasdicke messenden Tastkopf, der mit einem Rechner verbunden ist, beschrieben. Der Tastkopf weist gabelförmig zueinander und zur Schleifscheibenebene parallele Gabelschenkel auf, die in einem der Breite der Schleifscheibe ungefähr entsprechenden Abstand angeordnet sind. Die Halbwellen mit dem Brillenglas oder die Schleifscheibe mit dem Tastkopf führen oszillierende Hin- und Herbewegungen aus, die entweder eine konstante Amplitude von einer dem Schenkelabstand entsprechenden Mindestgröße oder oszillierende Hin- und Herbewegungen ausführen, deren Amplitudengröße von der jeweiligen Anlage des Brillenglases an den Schenkeln bestimmt sind, wobei der zurückgelegte Weg entweder direkt oder über die Zeitdauer der Hin- und Herbewegung des Brillenglases oder der Schleifscheibe zwischen einer festen Bezugsebene und den Umkehrpunkten der Hin- und Herbewegung gemessen wird. Bei dieser Brillenglasrandschleifmaschine drehen sich die das Brillenglas zwischen sich haltenden Halbwellen kontinuierlich oder schrittweise während des Schleifvorgangs ständig weiter, auch wenn sich das Brillenglas im Bereich des Randes der Schleifscheibe in Berührung mit einem Schenkel des Tastkopfs befindet. Weist nun das vorgeschliffene Brillenglas, das bereits angenähert die endgültige Umfangskontur aufweist, eine starke Durchmuschelung auf, wie dies leicht bei sehr dicken Gläsern und bestimmten Brillengestellformen auftreten kann, werden die Meßwerte verfälscht. Dies kann einerseits daran liegen, daß der Berührungspunkt des Brillenglasumfangs mit dem Tastkopf aufgrund der Durchmuschelung nicht an der Stelle erfolgt, wo das Brillenglas auf der Schleifscheibe aufliegt und andererseits daran, daß sich bei dem Weiterdrehen der Halbwellen mit dem Brillenglas während der Berührung mit dem Tastkopf bereits eine erhebliche Dickenveränderung bzw. Veränderung der Raumkurve der Vorder- bzw. Rückseite des Brillenglases ergibt. Dies führt dazu, daß sich die Lage einer nach dem Fertigschleifen der Brillenglaskontur anzubringenden Facette oder Nut, die durch rechnergesteuertes Schleifen mittels einer entsprechend profilierten Schleifscheibe erzeugt wird, nicht optimal bestimmen läßt, so daß sich keine hochwertigen Brillengläser herstellen lassen, die einwandfrei in das gewählte Brillengestell passen und einen ästhestisch vorteilhaften Eindruck bieten.

Der Erfindung liegt die Aufgabe zugrunde, ein Verfahren zum Formschleifen des Umfangs eines Brillenglases und zum Abtasten der Raumkurve und der Dicke des formgeschliffenen Brillenglases zu schaffen, das Meßfehler, insbesondere bei sehr dicken Gläsern mit starker Durchmuschelung vermeidet und mit möglichst wenig Meßpunkten auskommt.

Ausgehend von dieser Aufgabenstellung wird bei einem Verfahren der eingangs erwähnten Art vorgeschlagen, daß erfindungsgemäß das Formschleifen des Brillenglasumfangs im mittleren Bereich der Schleifscheibe durch Drehen der Halbwellen mit dem Brillenglas und Verändern des relativen Abstands der Achsen der Halbwellen und der Schleifscheibe erfolgt, die Drehung des Brillenglases bei Erreichen eines Meßpunkts angehalten, das Brillenglas axial relativ zur Schleifscheibe aus dem mittleren Bereich zu den beiden Rändern der Schleifscheibe hin bis zur Berührung der Vorder- und Rückseite des Brillenglasumfangs mit dem Tastkopf verschoben, der Weg oder die Zeit vom mittleren Bereich bis zur Berührung mit dem Tastkopf aufgenommen, die Meßwerte im Rechner gespeichert, die Halbwellen mit dem Brillenglas weitergedreht und der Brillenglasumfang bis zum Erreichen des nächsten Meßpunkts formgeschliffen und Drehung der Halbwellen mit dem Brillenglas zur Meßwertaufnahme fortgesetzt werden bis mindestens eine vollständige Umdrehung der Halbwellen mit dem Brillenglas beendet ist.

Da im Gegensatz zum in der deutschen Patentschrift 38 42 601 beschriebenen Meßverfahren die Messung jeweils bei Stillstand des von den Halbwellen gehaltenen Brillenglases erfolgt, und dabei das axiale Verschieben des Brillenglases relativ zur Schleifscheibe aus dem mittleren Bereich zu den beiden Rändern der Schleifscheibe hin, bis zur Berührung der Vorder- und Rückseite des Brillenglasumfangs mit dem Tastkopf erfolgt, ergibt sich eine punktweise Abtastung des Brillenglasumfangs, die weder durch Drehung des Brillenglases noch durch ein Auflaufen des Brillenglasumfangs auf den Tastfinger des Tastkopfs in einem vom Meßpunkt entfernten Umfangsbereich des Brillenglases verfälscht werden kann.

Mit dem erfindungsgemäßen Meßverfahren ist es möglich, vor Beginn des Formschleifens charakteristische Meßpunkte am Brillenglasumfang entsprechend der gewählten Brillenglasform und der optischen sowie Dezentrationswerte des Brillenglases festzulegen und sich dabei auf sechs bis zehn Meßpunkte zu beschränken. Vorzugsweise können die Meßpunkte in den Bereich vom Umkehrpunkten des Brillenglasumfangs gelegt werden, die vom Rechner in Abhängigkeit von der gewählten Brillenglasform und der optischen sowie Dezentrationswerte des Brillenglases unter Benutzung des Schleifprogramms ermittelt werden, wonach der Schleifvorgang entsprechend angesteuert wird.

Mittels der beim Umfangsschleifen auf diese Weise aufgenommenen Meßwerte läßt sich im Rechner die Lage einer auf dem Brillenglasumfang anzuschleifenden Dachfacette oder einer einzuschleifenden Nut optimieren, so daß sich das Anschleifen der Dachfacette oder das Einschleifen der Nut rechnergesteuert auf der Brillenglasrandschleifmaschine mittels einer entsprechend profilierten Schleifscheibe problemlos durchführen läßt. Diese Lageoptimierung ist immer dann vorteilhaft, wenn es sich um Gläser mit hohen Dioptrienzahlen und/oder von der kreisrunden Form stark abweichende Umfangskontur handelt. Bei Gläsern mit hohen Minus-Dioptrien-Werten ist man bestrebt, die Dachfacette oder Nut in der Nähe der Vorderseite des Brillenglases verlaufen zu lassen, um einen ästhetisch unvorteilhaften Überstand der Brillenglasvorderseite über das Brillengestell zu vermeiden. Bei Brillengläsern mit hohen Plus-Dioptrien-Zahlen muß die Lage der Dachfacette oder der Nut optimiert werden, um zu vermeiden, daß sie den Bereich des Brillenglasumfangs zwischen der Raumkurve der Vorderseite und der Rückseite verläßt, wodurch die Dachfacette oder die Umfangsnut unterbrochen würde.

Die Erfindung wird nachstehend anhand eines in der Zeichnung dargestellten Ausführungsbeispiels des näheren erläutert. In der Zeichnung zeigen:
- Fig. 1: in perspektivischer Ansicht die Oberseite einer Schleifscheibe mit einem daran angeordneten Tastkopf und dem Brillenglas und
- Fig. 2: in schematischer Ansicht den Weg des Berührungspunktes des Brillenglases mit der Schleifscheibe und den Abstand dieses Punktes von der Null-Linie (Mittelebene der Schleifscheibe).

Eine drehbare und ggf. axial verschiebbare Welle 1 trägt drehfest eine Schleifscheibe 2 und setzt diese in Drehung. Beidseitig der Schleifscheibe 2 sind an einer nicht dargestellten Wand eines Maschinengehäuses zwei parallele Tragleisten 3, 4 vorgesehen, die in etwa senkrechte weitere Tragleisten 5, 6 übergehen. Am Ende dieses zweiten Tragleistenpaares 5, 6 ist ein gabelförmiger Tastkopf 7 angeordnet, der aus einem Steg 8 und zwei parallelen Gabelschenkeln 9, 10 besteht, die einen Abstand von der ungefähren Breite der Schleifscheibe 2 voneinander haben. Die Gabelschenkel 9, 10 können eine dem Schleifscheibenumfang angepaßte Form besitzen.

Ein Brillenglas 11 ist in bekannter Weise zwischen zwei Halbwellen 14, 15 der Maschine gehalten und wird durch diese in langsame Drehung versetzt. Auf der Kalbwelle 14 ist eine Schablone 16 oder eine Kreisscheibe drehfest angebracht, die auf einem Stutzteil 17 Auflage findet. Da die Brillenglasrandschleifmaschine vorzugsweise rechnergesteuert ist, ist der Stützteil 17 durch die Maschinensteuerung entsprechend einer vorgewählten Brillenglasform auf- und abbeweglich. In diesem Fall muß eine Kreisscheibe 16 verwendet werden, um die Bewegung des Stützteils 17 auf das Brillenglas 11 zu übertragen. Das Brillenglas 11 ruht mit seinem Umfang 12 auf der Schleifscheibe 2, wobei es sich langsam dreht, während die Schleifscheibe 2 mit schneller Drehung das Formschleifen des Umfangs des Brillenglases entsprechend entweder einer vorgegebenen Schablone 16 oder einer vom Rechner durch die Bewegung des Stützteils 17 vorgegebenen Kontur durchführt. Das Schleifen der Brillenglaskontur erfolgt im mittleren Bereich der Schleifscheibe 2 zwischen den Schleifscheibenrändern 19, 20. Dabei berührt das Brillenglas 11 die Schleifscheibe in einem Berührungspunkt 18. Dieser Berührungspunkt 18 wird zu einem vorgegebenen Meßpunkt, an dem die Drehung des Brillenglases 11 angehalten und das Brillenglas 11 relativ zur Schleifscheibe 2 axial verschoben wird. Diese axiale Verschiebung erfolgt nach beiden Seiten in Richtung der Schleifscheibenränder 19, 20 bis zur Berührung mit den Gabelschenkeln 9, 10. Jeweils bei Berührung des einen und anderen Gabelschenkels 9, 10 wird ein elektrisches Signal der Maschinensteuerung bzw. dem Rechner zugeleitet, das die Bewegungsumkehr in Richtung zur Schleifscheibenmitte bewirkt und die zurückgelegte Wegstrecke mißt.

In Fig. 2 ist der Ablauf des Formschleifens des Umfangs des Brillenglases 11 und des Abtastens der Raumkurve und der Dicke des formgeschliffenen Brillenglasumfangs dargestellt. Das Brillenglas 11 wird durch die Halbwellen 14, 15 in langsame Drehung versetzt und legt dabei einen Weg entsprechend einem Umfangabschnitt u₁ zurück. Nunmehr wird die Drehung der Halbwellen 14, 15 und des Brillenglases 11 angehalten. Während Stillstands der Drehung des Brillenglases 11 wird dieses relativ zur Schleifscheibe 2 in Richtung der Schleifscheibenränder 19, 20 verschoben. Es wird angenommen, daß das Brillenglas 11 an dieser Stelle eine Dicke d₁ und die dargestellte relative Lage zur Mittelebene der Schleifscheibe 2 aufweist. Bis zur Berührung der Rückseite 13.2 des Brillenglases 11 im Bereich des Brillenglasumfangs 12 mit dem Gabelschenkel 9 wird daher ein Weg a_{1.1} zurückgelegt. Durch die Berührung mit dem Gabelschenkel 9 wird die axiale Relativbewegung zwischen dem Brillenglas 11 und der Schleifscheibe 2 umgesteuert, bis die Vorderseite 13.1 im Bereich des Brillenglasumfangs 12 den Gabelschenkel 10 berührt. Hierauf wird erneut die Axialbewegung in umgekehrter Richtung umgesteuert, bis das Brillenglas 11 wieder in seine mittlere Lage mit Bezug auf die Mittelebene der Schleifscheibe 2 gelangt ist. Nunmehr wird das von den Halbwellen 14, 15 gehaltene Brillenglas 11 erneut in langsame Umdrehung versetzt, bis ein Weg entsprechend dem Umfangsabschnitt u₂ zurückgelegt ist, woraufhin die Axialverschiebung mit gleichzeitigem Messen der zurückgelegten Wege a_{2.1} und a_{2.2} wiederholt wird, wobei die von den Wegen a_{1.1} und a_{1.2} wegen der unterschiedlichen Dicke d₂ des Brillenglases an diesem Meßpunkt und der unterschiedlichen relativen Lage der Vorderseite 13.1 und der Rückseite 13.2 von den vorherigem Meßpunkt verschieden sind. Wird die Randbearbeitung des Brillenglases 11 auf diese Weise fortgesetzt, bis das Brillenglas 11 mindestens eine vollständige Umdrehung durchlaufen hat, ist die Umfangskontur des Brillenglases entsprechend der Steuerung durch die Schablone 16 oder dem Stützteil 17 beendet und die Wertepaare a_{1.1}, a_{1.2}, a_{2.1}, a_{2.2} usw. sind im Rechner gespeichert. Aus diesen Wertepaaren berechnet der Rechner die jeweilige Dicke des Brillenglases d₁, d₂ usw. und den Verlauf der Raumkurve der Vorderseite 13.1 und der Rückseite 13.2 des Brillenglases.

Die Umfangsabschnitte u₁, u₂ usw. können eine unterschiedliche Länge bei gleichem Drehwinkel des Brillenglases 11 oder gleiche oder unterschiedliche Länge bei unterschiedlichen Drehwinkeln des Brillenglases 11 aufweisen. Der Drehwinkel, um den das Brillenglas 11 weitergedreht wird, bis erneut eine Messung durchgeführt wird, ist abhängig vom zu schleifenden Brillenglas, der Kontur sowie der optischen und Dezentrationswerte des Brillenglases, die vor dem Umfangsschleifen in den Rechner eingegeben werden. Der Rechner kann dann, wenn er entsprechend programmiert ist, die charakteristischen Meßpunkte am Brillenglasumfang berechnen und die Brillenglasrandschleifmaschine entsprechend ansteuern.

Während der Schleifvorgang der Umfangskontur des Brillenglases 11 durch schrittweises Weiterdrehen der Halbwellen 14, 15 über einen Winkel von z. B. 5° erfolgt, so daß der Schleifvorgang nach zweiundsiebzig Schritten beendet ist, genügt es, zum Vermessen der Raumkurven der Vorderseite 13.1 und der Rückseite 13.2 des Brillenglases 11 und der entsprechenden Glasdicke sechs bis zehn Meßpunkte vorzusehen, deren Anzahl und Lage von der gewählten Brillenglasform und den optischen sowie den Dezentrationswerten des Brillenglases abhängt. Da sich das Brillenglas 11 während des Meßvorgangs nicht dreht, erfolgt auch nur eine punktuelle Berührung im Bereich des Berührungspunktes 18 zwischen der Schleifscheibe 2 und dem Brillenglas 11 mit den Gabelschenkeln 9, 10, so daß keine Verfälschung der Meßwerte durch eine starke Durchmuschelung des Brillenglases, die insbesondere bei sehr dicken Gläsern auftritt, zu befürchten ist. Ebenso entstehen keine Fehler durch ein Auflaufen eines Umfangsbereichs des Brillenglases 11 auf einen der Gabelschenkel 9, 10 in einem Bereich, der vom Berührungspunkt 18 entfernt liegt.

Die gewonnenen Werte für die Raumkurven und die Glasdicke werden dazu benutzt, um ein nachfolgendes, im einzelnen nicht beschriebenes, rechnergesteuertes und optimiertes Schleifen einer Dachfacette oder Nut durchzuführen.

## Patentansprüche

1. Verfahren zum Formschleifen des Umfangs (12) eines Brillenglases (11) und zum Abtasten der Raumkurve und der Dicke (d₁, d₂, usw.) des formgeschliffenen Brillenglasumfangs (12) mittels einer rechnergesteuerten Brillenglasrandschleifmaschine mit das Brillenglas (11) zwischen sich haltenden Halbwellen (14, 15) und einer den Brillenglasumfang (12) bearbeitenden Schleifscheibe (2) sowie mit einem das Brillenglas (11) in Nähe seines Umfangs (12) bezüglich der Raumkurve (13.1, 13.2) und der Glasdicke (d₁, d₂, usw.) messenden Tastkopf (7), der mit einem Rechner verbunden ist, durch Drehen der Halbwellen (14, 15) mit dem Brillenglas (11) und Verändern des relativen Abstandes der Achsen der Halbwellen (14, 15) und der Schleifscheibe (2) mit den Schritten:
- Anhalten der Drehung des Brillenglases (11) bei Erreichen eines Meßpunkts,
- axiales Verschieben des Brillenglases (11) relativ zur Schleifscheibe (2) aus dem mittleren Bereich zu den beiden Rändern (19, 20) der Schleifscheibe (2) hin bis zur Berührung der Vorder- und Rückseite (13.1, 13.2) des Brillenglasumfangs (12) mit dem Tastkopf (7),
- Aufnehmen des Weges (a_{1.1}, a_{1.2}; a_{2.1}, a_{2.2}; usw.) oder der Zeit vom mittleren Bereich bis zur Berührung mit dem Tastkopf (7),
- Speichern der Meßwerte im Rechner,
- Weiterdrehen der Halbwellen (14, 15) mit dem Brillenglas (11) und Formschleifen des Brillenglasumfangs (12) bis zum Erreichen des nächsten Meßpunkts,
- erneutes Anhalten und Fortsetzen der Meßwertaufnahme und des Formschleifens bis mindestens eine vollständige Umdrehung der Halbwellen (14, 15) mit dem Brillenglas (11) beendet ist.

2. Verfahren nach Anspruch 1 mit dem zusätzlichen Schritt:
- Festlegen von charakteristischen Meßpunkten am Brillenglasumfang (12) entsprechend der gewählten Brillenglasform und der optischen sowie Dezentrationswerte des Brillenglases (11) vor Beginn des Formschleifens.

3. Verfahren nach Anspruch 2, **dadurch gekennzeichnet,** daß die Anzahl der Meßpunkte vom Rechner in Abhängigkeit von der gewählten Brillenglasform und der optischen sowie Dezentrationswerte des Brillenglases (11) unter Benutzung des Schleifprogramms ermittelt und der Schleifvorgang entsprechend angesteuert wird.

4. Verfahren nach Anspruch 3, **dadurch gekennzeichnet**, daß die Meßpunkte in den Bereich von Umkehrpunkten des Brillenglasumfangs (12) gelegt werden.

## Claims

1. A method for form-grinding the periphery (12) of a spectacle lens (11) and for scanning the spherical curve and the thickness (d₁, d₂, etc.) of the form-ground periphery of the spectacle lens (12) by means of a computer-controlled spectacle-lens edge grinding machine with half-shafts (14, 15) holding the spectacle lens (11) between them and a grinding wheel (2) machining the periphery (12) of the spectacle lens and with a probe (7) measuring the spectacle lens (11) in the vicinity of its periphery (12) in terms of the spherical curve (13.1, 13.2) and the glass thickness (d₁, d₂, etc.), which probe is connected to a computer, by rotating the half-shafts (14, 15) with the spectacle lens (11) and changing the relative distance of the axes of the half-shafts (14, 15) and the grinding wheel (2), comprising the steps:
- stopping the rotation of the spectacle lens (11) when a measuring point is reached,
- axial displacement of the spectacle lens (11) relative to the grinding wheel (2) from the middle region to the two edges (19, 20) of the grinding wheel (2) until the front and rear sides (13.1, 13.2) of the periphery (12) of the spectacle lens come into contact with the probe (7),
- recording of the path (a_{1.1}, a_{1.2},; a_{2.1}, a_{2.2}; etc.) or the time from the middle region to contact with the probe (7),
- storage of the measured values in the computer,
- continuing to turn the half-shafts (14, 15) with the spectacle lens (11) and form-grinding of the periphery (12) of the spectacle lens until the next measuring point is reached,
- renewed stopping and continuing the recording of the measured value and the form-grinding until at least one complete revolution of the half-shafts (14, 15) with the spectacle lens (11) has ended.

2. A method according to Claim 1, comprising the additional step of:
- setting characteristic measuring points on the periphery (12) of the spectacle lens corresponding to the selected shape of the spectacle lens and the optical and decentration values of the spectacle lens (11) before beginning the form-grinding.

3. A method according to Claim 2, characterised in that the number of measuring points is determined by the computer as a function of the shape of the spectacle lens selected and the optical and decentration values of the spectacle lens (11), using the grinding programm, and the grinding operation is controlled correspondingly.

4. A method according to Claim 3, characterised in that the measuring points are located in the region of reversal points of the periphery (12) of the spectacle lens.

## Revendications

1. Procédé pour le meulage de forme du contour (12) d'un verre de lunettes (11) et pour explorer la couche tridimensionnelle et l'épaisseur (d₁, d₂, etc) du contour (12) du verre de lunettes meulé à la forme au moyen d'une machine à meuler les bords des verres de lunettes commandée par ordinateur, comportant des demi-arbres (14, 15) tenant entre eux le verre de lunettes (11) et une meule (2) traitant le contour (12) du verre de lunettes, ainsi qu'un palpeur (7) mesurant la courbe tridimensionnelle (13.1, 13.2) et l'épaisseur (d₁, d₂, etc) du verre de lunettes (11) au voisinage de son contour (12), ce palpeur étant relié à un ordinateur, en faisant tourner les demi-arbres (14, 15) avec le verre de lunettes (11) et en modifiant la distance relative des axes des demi-arbres (14, 15) et de la meule (2), le procédé comportant les étapes suivantes :
- arrêt de la rotation du verre de lunettes (11) lorsqu'est atteint un point de mesure,
- déplacement axial du verre de lunettes (11) par rapport à la meule (2) depuis la zone médiane vers les deux bords (19, 20) de la meule (2) jusqu'à ce que le côté antérieur et le côté postérieur (13.1, 13.2) du contour (12) du verre de lunettes touchent le palpeur (7),
- saisie du trajet (a_{1.1}, a_{1.2}; a_{2.1}, a_{2.2} ; etc) ou du temps, depuis la zone médiane jusqu'au contact avec la palpeur (7),
- enregistrement dans l'ordinateur des valeurs mesurées,
- reprise de la rotation des demi-arbres (14, 15) avec le verre de lunettes (11) et meulage à la forme du contour (12) du verre de lunettes jusqu'à ce que soit atteint le point de mesure suivant,
- nouvel arrêt et reprise de la saisie des valeurs mesurées et du meulage à la forme jusqu'à ce que soit terminée au moins une rotation complète des demi-arbres (14, 15) avec le verre de lunettes (11).

2. Procédé selon la revendication 1 avec l'étape supplémentaire :
- détermination de points de mesure caractéristiques sur le contour (12) du verre de lunettes en fonction de la forme de verre choisie et des valeurs optiques ainsi que des valeurs de décentrage du verre de lunettes (11) avant le commencement du meulage.

3. Procédé selon la revendication 2, caractérisé en ce que le nombre des points de mesure est calculé par l'ordinateur en fonction de la forme de verre de lunettes choisie et des valeurs optiques ainsi que des valeurs de décentrage de verre de lunettes (11) en utilisant le programme de meulage, et l'opération de meulage est commandée en correspondance.

4. Procédé selon la revendication 3, caractérisé en ce que les points de mesure sont placés dans la zone des points d'inversion du contour (12) du verre de lunettes.
